# EUROPÄISCHE PATENTSCHRIFT

(11) **EP 2 114 227 B1**
(45) Veröffentlichungstag und Bekanntmachung des Hinweises auf die Patenterteilung: **16.05.2012**
(21) Anmeldenummer: 08716127.9
(22) Anmeldetag: 29.02.2008
(51) Int. Cl.: A47K 5/12, B65D 23/00

(54) **BEHÄLTER**
CONTAINER
RÉCIPIENT

(30) Priorität: 05.03.2007 DE 102007011859
(43) Veröffentlichungstag der Anmeldung: 11.11.2009
(73) Patentinhaber: Adolf Würth GmbH & Co. KG, 74653 Künzelsau (DE); Würth International AG, 7000 Chur (CH)
(72) Erfinder: DRAUTZ, Rüdiger, 74189 Weinsberg (DE); ISLEIB, Thomas, 74074 Heilbronn (DE)
(74) Vertreter: Vollmer, Dirk
(86) Internationale Anmeldenummer: PCT/EP2008/001603
(87) Internationale Veröffentlichungsnummer: WO 2008/107121

(56) Entgegenhaltungen:
- EP-A- 0 530 419
- WO-A-2005/107555
- DE-U1- 29 908 931
- GB-A- 961 858
- GB-A- 2 088 199
- US-A- 4 308 955
- US-A- 4 874 113
- US-A- 5 080 238
- US-A1- 2003 160 066
- US-B1- 6 371 424

## Beschreibung

Die Erfindung geht aus von einem Behälter, der für den Transport und zur Lagerung von Flüssigkeit verwendet werden soll und der an einer Abgabestelle auch dazu benutzt werden soll, um die Flüssigkeit mithilfe eines geeigneten Geräts aus dem Behälter auszugeben. Es soll also auf diese Weise ein Umfüllen aus größeren in kleinere Behälter vermieden werden.

Behälter dieser Art, die man auch als Flaschen bezeichnen kann, haben häufig einen kreisrunden Querschnitt, da in diesem Fall die Belastung durch das Gewicht beim Transport und bei der Lagerung sich gleichmäßig auf die Wände auswirkt. Solche kreiszylinderförmigen Behälter haben eine hohe Stabilität. Sie haben aber den Nachteil, dass sie beim Transport Platz verschwenden, da der Raum zwischen den Behältern frei bleibt.

Die EP053419A1 offenbart einen Seifenbehälter mit einer an seiner Rückwand angeordneten Steckausbildung zum Verbinden mit einer Steckaufnahme eines Halters, der an einer Wand o. dgl. befestigt ist. Der Behälter kann über die Steckverbindung in den Halter eingehängt werden und liegt dann durch die Gravitationskraft im Halter auf. Der Behälter wird an dem Halter zweifach gesichert: Zum einen umgreift ein an dem Halter schwenkbar angeordneter Deckel formschlüssig einen oberen Rand des Behälters. Zum anderen umgreift eine Rastnase eines Riegels des Halters einen Zapfen des Behälters, um den Behälter mit dem Halter zu verriegeln.

Die US6371424B1 offenbart eine verriegelbare Steckverbindung zwischen zwei Teilen eines Waffensystems. Die Steckverbindung umfasst ein oberes Befestigungselement mit zwei Verriegelungsarmen zur Verbindung mit einem unteren Befestigungselement mit Schlitzen, wobei Riegelenden der Verriegelungsarme des oberen Befestigungselements mit den Schlitzen des unteren Befestigungselements verrastet werden können. Auf diese Weise können starke Kräfte und Vibrationskräfte aufgefangen werden, wobei gleichzeitig eine schnelle Entriegelung möglich ist und Einstellungen, wie bspw. eine Kalibrierung, nicht geändert werden.

Die US2006/00431 14 offenbart einen Seifenbehälter mit einer V-förmigen Steckausbildung mit Schlitzbahnen und einen zugehörigen Wandhalter mit Aufnahmeelementen. Der Seifenbehälter wird zur Ausbildung einer Steckverbindung mit dem Halter in selbigen derart gesteckt, dass die Schlitzbahnen von den Aufnahmelementen aufgenommen werden. Ist der Seifenbehälter in den Halter gesteckt, so liegen die Schlitzbahnen auf den Aufnahmeelementen auf.

Der Erfindung liegt die Aufgabe zu Grunde, eine Steckverbindung zwischen einem Halter und einem Behälter zu schaffen, die einerseits schnell gelöst und gesteckt werden kann und andererseits eine hohe Haltekraft aufweist.

Zur Lösung dieser Aufgabe schlägt die Erfindung einen Behälter mit einem Halter mit den Merkmalen des Anspruchs 1 vor. Dokument EPO53419A1 offenbart einen Behälter mit einem Haltes mit den Merkmalen des oberbegriffs des Anspruchs 1.

Der Behälter enthält also vier einen rechteckigen Querschnitt bildende Wände, so dass der Behälter zusammen mit seinem Boden angenähert die Form eines Quaders aufweist. Dadurch wird bei der Lagerung der zur Verfügung stehende Platz vollständig ausgenutzt. Der Behälter enthält an seinem Boden eine Standeinrichtung, so dass er auch in gefüllten Zustand auf eine ebene Fläche aufgesetzt werden kann, wo er stehen bleibt und zur Abgabe der Flüssigkeit dienen kann. Wenn ein Halter eine solche ebene Standfläche aufweist, kann der Behälter in einen solchen Halter eingesetzt werden. Zur Verbesserung der Anbringung an einem Halter weist der Behälter an seiner Rückwand eine speziell ausgeformte Ausbildung auf, die die Verbindung mit einem Halter an der Rückseite des Behälters ermöglicht. Diese Ausbildung kann zur Verbesserung der Festigkeit und Haltbarkeit über praktisch die gesamte Höhe des Behälters vorhanden sein. Diese Verbindungsausformung an der Rückseite des Behälters ist durch einen Vorsprung mit einer glatten Frontfläche verwirklicht. Die glatte und ebene Frontfläche soll dazu dienen, dass der Vorsprung nur geringfügig über die Rückseite des Behälters vorspringt, so dass auch der Halter selbst nur eine geringe Tiefe aufzuweisen braucht. Die Verbindungsausbildung weist einen Hinterschnitt auf oder bildet einen Hinterschnitt. Dieser Hinterschnitt kann zur Verriegelung des Behälters gegenüber dem Halter dienen. Diese Verriegelung bedeutet, dass der Halter den Behälter richtig festhält, und dass kein Werkzeug erforderlich ist, um die beiden Teile miteinander zu verbinden. Die Verbindungsausbildung an der Rückseite des Behälters weist eine V-Form mit der Spitze nach unten auf. Dadurch kann der Behälter von oben eingesetzt werden, wobei er sich wegen der V-Form selbst zentriert.

Der Halter dient dazu, einen solchen Behälter an einer senkrechten Fläche, beispielsweise einer Wand oder einer Stütze anzubringen. Wesentlich ist auch hier, dass der Halter ohne Werkzeug mit dem Behälter verbunden werden kann. Der Halter hat einerseits eine Einrichtung an seiner Rückseite, um ihn selbst an der Wand zu befestigen. Andererseits hat er natürlich an seiner gegenüberliegenden Vorderseite eine Aufnahme für den Behälter. Die Aufnahme weist einen Hinterschnitt auf, der dem Hinterschnitt an der Rückseite des Behälters entspricht. Es ist hier vorgesehen, dass an der Vorderseite des Halters eine Anbringungseinrichtung in Form eines V mit der Spitze nach unten ist. Der Halter weist eine ebene Grundplatte und zwei seitliche nach vorne gerichtete Leisten auf, die den Hinterschnitt bilden. Weiterhin weist der Halter federnde Zungen auf, die an dem Behälter angreifen, insbesondere an dem an der Rückseite des Behälters angeordneten Vorsprung. Diese federnden Zungen reichen über die gesamte Länge der Befestigungsausbildung, um an vielen Stellen angreifen zu können.

In Weiterbildung der Erfindung kann vorgesehen sein, dass mindestens eine Seitenwand, vorzugsweise beide Seitenwände, horizontal verlaufende Rippen aufweisen. Diese Rippen können unter anderem auch dazu dienen, die Stabilität des gefüllten Behälters zu verbessern, ohne dadurch die Raumausnutzung zu verringern. Darüber hinaus können die horizontal verlaufenden Rippen das Anfassen des Behälters zu seinem Anheben erleichtern und verbessern.

Während die Seitenwände, wie von der Erfindung vorgeschlagen, Rippen aufweisen können, kann in Weiterbildung der Erfindung vorgesehen sein, dass die Vorderwand glattflächig ausgebildet ist. Die Vorderwand ist diejenige Wand, die dem Benutzer zugewandt ist. Hier kann man auf die glatte Fläche eine Inhaltsangabe aufkleben, die dann wegen der glatten Fläche auch gut lesbar ist.

Eine solche Beschriftung mithilfe eines Zettels oder eines Etiketts kann sich beispielsweise nur über einen Teil des Behälters erstrecken. Der Behälter kann insbesondere aus einem durchsichtigen bis durchscheinenden Kunststoff bestehen, so dass man die Höhe der Flüssigkeit in dem Behälter von der Außenseite erkennen kann.

Zur Verbesserung der Standfestigkeit kann vorgesehen sein, dass die Standfläche, die an dem Boden angeordnet ist, durch Rippen gebildet wird, die gegenüber dem Boden des Behälters etwas vorspringen.

Insbesondere kann vorgesehen sein, dass die Rippen keinen vollständigen Rahmen bilden, sondern Zwischenräume längs ihres Verlaufs aufweisen.

Zur Anbringung des Halters an der Wand oder einer sonstigen Fläche kann vorgesehen sein, dass er ein Anbringungsmittel aufweist, das beispielsweise einen Haken zum Eingreifen in ein Loch, beispielsweise das Loch einer Lochwand, aufweist. Dies dient zur Befestigung des Halters.

Es ist ebenfalls möglich, dass der Halter eine hakenförmige Leiste aufweist, mit der er an einem Hinterschnitt oder einer Kante angreifen kann.

Weiterhin kann der Halter insbesondere ein Loch oder eine sonstige Öffnung zum Durchstecken eines Befestigungsmittels von der Vorderseite des Halters her aufweisen. Beispielsweise lässt er sich auf diese Weise mithilfe einer Schraube anschrauben.

Bei der Befestigung an einer Lochwand kann vorgesehen sein, dass mindestens ein Loch ein Langloch ist, um die Schraube gegenüber den vorhandenen Löchern der Lochwand ausrichten zu können.

Zur Anbringung des Halters an der Wand oder einer sonstigen Fläche kann vorgesehen sein, dass er ein Anbringungsmittel aufweist, das beispielsweise einen Haken zum Eingreifen in ein Loch, beispielsweise das Loch einer Lochwand, aufweist. Dies dient zur Befestigung des Halters.

Es ist ebenfalls möglich, dass der Halter eine hakenförmige Leiste aufweist, mit der er an einem Hinterschnitt oder einer Kante angreifen kann.

Weiterhin kann der Halter insbesondere ein Loch oder eine sonstige Öffnung zum Durchstecken eines Befestigungsmittels von der Vorderseite des Halters her aufweisen. Beispielsweise lässt er sich auf diese Weise mithilfe einer Schraube anschrauben.

Bei der Befestigung an einer Lochwand kann vorgesehen sein, dass mindestens ein Loch ein Langloch ist, um die Schraube gegenüber den vorhandenen Löchern der Lochwand ausrichten zu können.

Weitere Merkmale, Einzelheiten und Vorzüge der Erfindung ergeben sich aus den Ansprüchen und der Zusammenfassung, deren beider Wortlaut durch Bezugnahme zum Inhalt der Beschreibung gemacht wird, der folgenden Beschreibung bevorzugter Ausführungsformen der Erfindung sowie anhand der Zeichnung. Hierbei zeigen:
- Figur 1: die Seitenansicht eines Behälters;
- Figur 2: die Frontansicht des Behälters;
- Figur 3: die Draufsicht auf den Behälter;
- Figur 4: die Ansicht des Behälters von unten;
- Figur 5: die Rückansicht des Behälters;
- Figur 6: die perspektivische Ansicht eines Halters für den Behälter;
- Figur 7: die Stirnansicht des Halters der Figur 6;

- Figur 8: die Draufsicht auf den Halter;
- Figur 9: die Seitenansicht des Halters;
- Figur 10: in vergrößertem Maßstab einen Schnitt durch den oberen Bereich des Halters der Figur 9.

Der in den Figuren 1 bis 5 dargestellte Behälter besteht aus Kunststoff und weist angenähert die Form eines Quaders auf, mit einer ebenen Vorderseite 1, einer Rückseite 2, zwei Seitenwänden 3, einem Boden 4 und einer Oberseite 5, in der eine Öffnung angeordnet ist, die mithilfe eines Deckels 6 verschlossen ist.

Die Vorderseite 1, siehe auch Figur 2, ist glattflächig ausgebildet, so dass man hier ein Etikett aufkleben kann, das dann vom Benutzer gelesen werden kann und das Aufschluss über den Inhalt des Behälters geben kann. Da der Behälter aus einem durchscheinenden bis durchsichtigen Kunststoff besteht, kann man an dieser Stelle auch erkennen, wie hoch der Flüssigkeitsspiegel in dem Behälter steht.

Die beiden Seitenwände 3 sind, siehe Figur 1, mit horizontalen verlaufenden Rippen 7 versehen, die flach und abgerundet verlaufen und die eine gewisse Verstärkung der Stabilität des Behälters bewirken. Zusätzlich erleichtern sie das Anfassen, wenn man den Behälter hochheben will.

Auf der Unterseite des Behälters, siehe auch Figur 4, sind ebenfalls Rippen 8 ausgeformt, die in der Untenansicht der Figur vier U-förmig ausgebildet sind und zwischen sich einen Zwischenraum 9 freilassen. Diese Rippen 8 liegen mit ihren Kanten in einer Ebene, die damit eine Standfläche für den Behälter bildet. Der zwischen den Rippen 8 liegende Teil des Bodens 4 kann sich daher in gewissem Ausmaß verformen, ohne dass dadurch die Standfestigkeit des Behälters leidet. Die Höhe dieser Rippen 8 ist nur klein, so dass kein Raum verschwendet wird, der nicht zum Unterbringen der Flüssigkeit dient.

An der Rückseite 2 ist ein flacher Vorsprung 10 ausgebildet, bei dem es sich einfach um eine Versetzung der Rückwand 2 des Behälters in einem bestimmten Bereich und um einen bestimmten Betrag handelt. Dieser Vorsprung weist also eine ebenfalls flache glattflächige Rückseite auf, die gegenüber der Rückseite 2 des Behälters nur geringfügig versetzt ist. Der Rand 11 des Vorsprungs verläuft im oberen Bereich, siehe Figur 5, längs eines Halbkreises, an den sich in Richtung nach unten zwei Kanten 12 anschließen, die V-förmig mit der Spitze nach unten ausgebildet sind. Das untere Ende 13 ist wieder abgerundet. Längs der beiden V-förmig angeordneten Kanten 12 des Vorsprungs 10 ist ein Hinterschnitt 14 gebildet, siehe Figur 3. Dies bedeutet, dass der Winkel zwischen der Rückseite 2 außerhalb des Vorsprungs 10 und den seitlich gerichteten Flächen eine Nut bildet, die einen Winkel von weniger als 90° aufweist.

Der Behälter, wie er in den Figuren dargestellt ist, kann zum Transport von Flüssigkeiten in der Weise benutzt werden, dass sich viele Behälter sehr eng aneinander heran rücken lassen, wobei wegen der Quaderform praktisch kein Raum verschenkt wird. Der Behälter ist andererseits so gestaltet, dass er wegen seiner Standfläche durch die Rippen 8 auf einem ebenen Untergrund stehen bleibt. Der Behälter kann sowohl zum Transport als auch zur Bereitstellung der Flüssigkeit dienen.

Mithilfe des hinterschnittenen Vorsprungs 10 lässt sich der Behälter in einen Halter einsetzen, der eine dem hinterschnittenen Vorsprung 10 entsprechende Gegenform aufweist. Ein solcher Halter wird jetzt unter Bezugnahme auf die Figuren 6 bis 10 beschrieben.

Der in den Figuren 6 bis 10 dargestellte Halter enthält ein Plattenelement 20, das V-förmig ausgebildet ist. An seinem breiteren Ende, das das obere Ende ist, sind zwei Löcher 21 für das Durchstecken von Schrauben ausgebildet. Am gegenüberliegenden unteren Ende 22 ist ebenfalls ein solches Loch 21 vorhanden.

Außerhalb der schräg verlaufenden Kanten 23 der Platte 20 sind zwei Flügel 24 mit jeweils einem Langloch 25 ausgebildet. Die Längserstreckung des Langlochs 25 verläuft dabei in Längsrichtung des Plattenelements 20.

An der Rückseite des Plattenelements 20 sind im oberen Bereich hinter den Löchern 21 Abstandselemente 26 ausgebildet, siehe Figur 9, ebenso am unteren Ende hinter dem Loch 21 am unteren Ende 22 des Plattenelements.

Unterhalb der beiden Löcher 21 am oberen Ende des Plattenelements ragt ein im Querschnitt hakenförmiges Winkelelement 27 nach unten, das heißt parallel zu der Rückseite des Plattenelements 20. Mit diesem Hakenelement 27 kann das Plattenelement beispielsweise in eine Öffnung eingehängt werden.

Die beiden schräg verlaufenden Begrenzungen 23 des Plattenelements 20 weisen jeweils eine nach vorne gerichtete Leiste 28 auf, siehe auch Figur 6. Diese etwa senkrecht zu der Fläche des Plattenelements 20 verlaufenden Leisten 28 weisen auf den einander zugewandten Innenseiten federnde Zungen 29 auf, die so ausgebildet sind, dass sie an der Vorderkante 30 der Leisten 28 weiter aufeinander zu vorspringen als in dem näher an dem Plattenelement 20 positionierten Bereich. Dort sind sie nicht mit dem Plattenelement verbunden, so dass sie dort federn können.

Diese federnden Zungen 29 bilden dadurch einen in gewissem Ausmaß federnden Hinterschnitt der Leisten 28 an deren Innenseite.

Der Winkel zwischen den beiden Leisten 28 entspricht dem Winkel zwischen den V-förmig verlaufenden Kanten 12 des Vorsprungs 10 des Behälters.

Der Halter lässt sich mit Schrauben an einer Wand oder einer Stütze oder einer Strebe festschrauben. Dann kann der Behälter in den Halter in der Weise eingesetzt werden, dass der Hinterschnitt 14 des Vorsprungs 10 des Behälters mit dem durch die federnden Zungen 29 gebildeten Hinterschnitt des Halters zusammen wirkt. Der Behälter ist damit sicher an dem Halter angebracht. Er kann nach oben entnommen werden, hängt aber fest und sicher in dem Halter. Die federnden Zungen 29 und damit die Leisten 28 wirken mit dem Vorsprung 10 zusammen, der sich über fast die gesamte Höhe des Behälters erstreckt. Daher ist auch trotz eines schweren Inhalts eine sichere Befestigung gegeben.

## Patentansprüche

1. Behälter und Halter für den Behälter,
wobei der Behälter zum Transport, zur Lagerung und zur Bereitstellung von Flüssigkeiten, insbesondere Seife, geeignet ist, vier einen rechteckigen Querschnitt des Behälters bildenden Wänden (1, 2, 3), einem Boden (4), der eine Standfläche bildet bzw. aufweist, sowie mit einer Oberseite (5), die eine durch einen Deckel (6) abdeckbare Öffnung aufweist, sowie mit einer an seiner Rückwand (2) angeordneten Ausbildung zur Verbindung mit einem Halter, die eine V-Form mit der Spitze nach unten aufweist, wobei die Verbindungsausformung an der Rückseite (2) des Behälters durch einen Vorsprung (10) mit einer glatten Frontfläche gebildet ist, der einen Hinterschnitt (14) aufweist,
und wobei der Halter mit einem Anbringungsmittel zur Anbringung des Halters an einer Wand oder dergleichen, sowie mit einer an seiner Vorderseite angeordneten Ausbildung zur form- und / oder kraftschlüssigen Anbringung des Behälters ohne Werkzeug aufweist, die an der Vorderseite des Halters einen Hinterschnitt bildet bzw. aufweist und die Form eines V mit der Spitze nach unten aufweist, wobei der Halter eine ebene Grundplatte (20) und zwei seitlichen nach vorne gerichteten Leisten (28) aufweist, die diese Ausbildung mit den Hinterschnitt bilden,
**dadurch gekennzeichnet, dass** die Leisten (28) des Halters federnde Zungen (29) aufweisen, die an dem Behälter angreifen, und über die gesamte Länge der einander zugewandten Innenseiten der Leisten (28) reichen.

2. Behälter und Halter nach Anspruch 1, bei dem mindestens eine Seitenwand (3) des Behälters horizontal verlaufende Rippen (7) aufweist.

3. Behälter und Halter nach Anspruch 1 oder 2, bei dem die Vorderwand (1) des Behälters glattflächig ausgebildet ist.

4. Behälter und Halter nach einem der vorhergehenden Ansprüche, **dadurch gekennzeichnet, dass** der Behälter aus durchsichtigem bis durchscheinendem Kunststoff besteht.

5. Behälter und Halter nach einem der vorhergehenden Ansprüche, bei dem die Standfläche des Behälters durch gegenüber dem Boden (4) des Behälters vorspringende Rippen (8) gebildet ist.

6. Behälter und Halter nach Anspruch 5, bei dem die Rippen (8) des Behälters nicht vollständig geschlossen um den Umfang des Bodens (4) des Behälters herum verlaufen.

7. Behälter und Halter nach einem der vorangehenden Ansprüche, bei dem das Anbringungsmittel des Halters mindestens einen Haken zum Eingreifen in ein Loch, insbesondere das Loch einer Lochwand, aufweist.

8. Behälter und Halter nach einem der vorangehenden Ansprüche, bei dem das Anbringungsmittel des Halters mindestens eine im Querschnitt hakenförmige horizontale Leiste zum Angreifen an einem Hinterschnitt oder einer Kante aufweist.

9. Behälter und Halter nach einem der vorhergehenden Ansprüche, mit mindestens einem Loch (21) im Halter zum Durchstecken eines Befestigungsmittels von der Vorderseite des Halters her.

10. Behälter und Halter nach Anspruch 9, bei dem mindestens ein Loch ein Langloch (25) ist, insbesondere mit vertikaler Orientierung.

11. Behälter und Halter nach einem der vorangehenden Ansprüche, mit Abstandselementen (26) an der Rückseite des Halters.

## Claims

1. A container and holder for the container,
wherein the container is suited for the transportation, storage and supply of fluids, in particular soap, has four walls (1, 2, 3) forming a rectangular cross-section of the container, a base (4), which forms or has a standing surface, and with an upper side (5), which has an opening able to be covered by a cover (6), and with a construction arranged on its rear wall (2) for connection with a holder, which has a V-shape with the tip downward, wherein the connection shape on the rear side (2) of the container is formed by a projection (10) with a smooth front surface which has an undercut (14),
and wherein the holder has a mounting means for mounting the holder on a wall or suchlike, and a construction arranged on its front side for the form- and/or force-fitting mounting of the container without a tool, which forms or respectively has an undercut on the front side of the holder and which has the shape of a V with the tip downward, wherein the holder has a flat base plate (20) with two lateral, forwardly directed strips (28), which form this construction with the undercut,
**characterized in that** the strips (28) of the holder have elastic tongues (29) which engage on the container and extend over the entire length of the inner sides of the strips (28) which face each other.

2. The container and holder according to Claim 1, in which at least one side wall (3) of the container has ribs (7) running horizontally.

3. The container and holder according to Claim 1 or 2, in which the front wall (1) of the container is constructed having a smooth surface.

4. The container and holder according to one of the preceding claims, **characterized in that** the container consists of transparent to translucent plastic.

5. The container and holder according to one of the preceding claims, in which the standing surface of the container is formed by ribs (8) projecting with respect to the base (4) of the container.

6. The container and holder according to Claim 5, in which the ribs (8) of the container run in a not completely closed manner around the circumference of the base (4) of the container.

7. The container and holder according to one of the preceding claims, in which the mounting means of the holder has at least one hook for engaging into a hole, in particular the hole of a perforated wall.

8. The container and holder according to one of the preceding claims, in which the mounting means of the holder has at least one horizontal strip, which is hook-shaped in cross-section, for engaging on an undercut or on an edge.

9. The container and holder according to one of the preceding claims, with at least one hole (21) in the holder for the insertion of a fastening means through from the front side of the holder.

10. The container and holder according to Claim 9, in which at least one hole is an elongated hole (25), in particular with vertical orientation.

11. The container and holder according to one of the preceding claims, with spacer elements (26) on the rear side of the holder.

## Revendications

1. Récipient et support à récipient,
où le récipient est adapté pour le transport, le stockage et la distribution de liquides, en particulier du savon, avec quatre parois (1, 2, 3) formant une section transversale rectangulaire du récipient, un fond (4) formant ou comportant une surface d'appui, et avec une face supérieure (5) comportant une ouverture susceptible d'être recouverte d'un couvercle (6), et avec une formation sur sa paroi arrière (2), qui est destinée à être reliée à un support et présente une forme en V orientée la pointe vers le bas, la formation d'assemblage étant formée du côté arrière (2) du récipient, par une saillie (10) présentant une surface frontale lisse et comportant une contre-dépouille (14),
et où le support comporte un moyen de fixation pour la fixation du support à un mur ou autre, ainsi qu'une formation sur sa face avant, pour la fixation par complémentarité de forme et/ou par blocage du récipient sans outil, qui forme ou comporte une contre-dépouille sur la face avant du support et présente une forme en V orienté la pointe vers le bas, le support comportant une plaque de fond (20) plane et deux baguettes (28) orientées latéralement vers l'avant, formant cette formation avec la contre-dépouille,
**caractérisé en ce que** les baguettes (28) du support comportent des langues élastiques (29) qui engagent le récipient et s'étendent sur toute la longueur des faces intérieures des baguettes (28) tournées l'une vers l'autre.

2. Récipient et support selon la revendication 1, dans lesquels au moins une paroi latérale (3) du récipient comporte des nervures (7) s'étendant horizontalement.

3. Récipient et support selon la revendication 1 ou 2, dans lesquels la paroi avant (1) du récipient est conçue avec une surface lisse.

4. Récipient et support selon l'une des revendications précédentes, **caractérisés en ce que** le récipient est constitué d'une matière plastique transparente.

5. Récipient et support selon l'une des revendications précédentes, dans lesquels la surface d'appui du récipient est formée par des nervures (8) faisant saillie par rapport au fond (4) du récipient.

6. Récipient et support selon la revendication 5, dans lesquels les nervures (8) du récipient ne s'étendent pas complètement autour du pourtour du fond (4) du récipient.

7. Récipient et support selon l'une des revendications précédentes, dans lesquels le moyen de fixation du support comporte au moins un crochet destiné à s'engager dans un trou, en particulier dans un trou d'un mur perforé.

8. Récipient et support selon l'une des revendications précédentes, dans lesquels le moyen de fixation du support comporte au moins une baguette horizontale avec une section transversale en forme de crochet, destinée à engager une contre-dépouille ou une arête.

9. Récipient et support selon l'une des revendications précédentes, avec au moins un trou (21) dans le support, pour le passage d'un moyen de fixation par le côté avant du support.

10. Récipient et support selon la revendication 9, dans lesquels au moins un trou est un trou oblong (25), en particulier un trou orienté verticalement.

11. Récipient et support selon l'une des revendications précédentes, avec des éléments d'espacement (26) du côté arrière du support.
